# EUROPÄISCHE PATENTSCHRIFT

(11) **EP 0 541 032 B1**
(45) Veröffentlichungstag und Bekanntmachung des Hinweises auf die Patenterteilung: **11.09.1996**
(21) Anmeldenummer: 92118768.8
(22) Anmeldetag: 02.11.1992
(51) Int. Cl.: A45F 3/04

(54) **Rucksack mit einem Aufnahmefach für einen Getränkebehälter oder dergleichen**
Backpack with a cavity for a beverage container and the like
Sac à dos avec une cavité pour un conteneur de boisson ou analogue

(30) Priorität: 05.11.1991 DE 4136400
(43) Veröffentlichungstag der Anmeldung: 12.05.1993
(73) Patentinhaber: DEUTER SPORT UND LEDER GMBH, D-86156 Augsburg (DE)
(72) Erfinder: Kullmann, Bernd, W-8902 Neusäss (DE)
(74) Vertreter: von Puttkamer, Nikolaus, Dipl.-Ing. Patentanwälte Haft, von Puttkamer Berngruber, Czybulka

(56) Entgegenhaltungen:
- DE-C- 5 297
- DE-C- 193 844
- DE-U- 9 007 101
- FR-A- 429 141
- FR-A- 2 621 299

## Beschreibung

Die Erfindung betrifft einen Rucksack mit einem von außen her zugänglichen Aufnahmefach nach dem Oberbegriff des Patentanspruches 1.

Da die Mediziner insbesondere bei körperlich stark belastenden Berg- und Skitouren häufiges Trinken empfehlen, um einem Austrocknen und Mineralstoffmangel vorzubeugen, werden bei derartigen Touren zumeist Getränke in Spezialflaschen oder Dosen mitgeführt. Da sich diese Getränke jedoch zumeist relativ schwer zugänglich im Inneren des Rucksackes befinden und die Rucksackträger häufig aus Bequemlichkeitsgründen ein Absetzen des Rucksackes, das Öffnen desselben und das zumindest teilweise Auspacken des Inhaltes vermeiden wollen, wird die vom Standpunkt der Medizin aus ratsame Flüssigkeitseinnahme häufig überhaupt nicht oder zu wenig vorgenommen. In diesem Zusammenhang wird darauf hingewiesen, daß Spezialrucksäcke, insbesondere für Klettertouren, keine Außentaschen aufweisen, die zum Unterbringen der Getränkebehältnisse geeignet wären.

Aus der DE-U-90 07 108.8 geht ein Rucksack der eingangs genannten Art hervor, der in seinem unteren Bereich ein von außen her zugängliches und sich zu einer Seite des Rucksackes öffnendes Aufnahmefach zur Aufnahme eines Regenschirmes oder dergleichen besitzt.

Aus der FR-A-2 621 299 geht ein Rucksack hervor, bei dem ein von einer Seite des Rucksackes her zugängliches Aufnahmefach zur Aufnahme eines Teleobjektives eines Fotoapparates im unteren Bereich des Rucksackes angeordnet ist. Zur Schonung des Teleobjektives wird dieses Aufnahmefach durch eine Öffnung in einem Block aus Schaumstoff gebildet.

Die Aufgabe der Erfindung besteht darin, einen Rucksack der eingangs genannten Art so zu verbessern, daß er einen schnellen und bequemen Zugang zu verschiedenen Gegenständen ermöglicht, ohne daß der Rucksack abgenommen werden muß.

Diese Aufgabe wird durch einen gemäß dem Patentanspruch 1 gelöst.

Der wesentliche Vorteil des erfindungsgemäßen Rucksackes besteht darin, daß er ein von außen leicht zugängliches Aufnahmefach aufweist, in dem mehrere Gegenstände, z.B. ein Getränkebehältnis, Verbandszeug und Medikamente so anordenbar sind, daß sie jeweils einfach dem Aufnahmefach entnommen werden können, wobei es vorteilhafterweise nicht erforderlich ist, den Rucksack abzunehmen, da das Aufnahmefach an einem Ort des Rucksackes angeordnet ist, der auch bei geschultertem Rucksack leicht zugänglich ist. Das Aufnahmefach kann bevorzugt durch eine Verschlußeinrichtung (Anspruch 4), insbesondere in der Form einer Klappe (Anspruch 5) verschlossen werden, die bei geschultertem Rucksack in einer einfachen Weise mit einer Hand geöffnet werden kann. In der entsprechenden Weise kann z.B. nach der Einnahme eines Getränkes oder eines Medikamentes das Getränk bzw. das Medikament wieder in das Aufnahmefach eingeschoben werden. Die Verschlußeinrichtung bzw. Klappe kann dann wieder mit einer Hand geschlossen werden, wobei es auch bei diesem Vorgang nicht erforderlich ist, den Rucksack abzusetzen.

Um zu verhindern, daß der hinter der Verschlußeinrichtung bzw. Klappe befindliche Raum durch in dem Rucksack befindliche Utensilien zusammengedrückt wird, so daß die Entnahme und insbesondere das Wiedereinbringen von Gegenständen in diesen Raum behindert wird, wird bei einer besonderen Ausgestaltung des erfindungsgemäßen Rucksackes dieser Raum durch eine Aussteifungseinrichtung (Anspruch 7) ausgesteift, so daß er nicht zusammengedrückt werden kann.

Weitere vorteilhafte Ausgestaltungen der Erfindung gehen aus weiteren Unteransprüchen hervor.

Im folgenden werden die Erfindung und deren Ausgestaltungen im Zusammenhang mit den Figuren näher erläutert. Es zeigen:
- Fig. 1: eine Ausführungsform des erfindungsgemäßen Rucksackes, wobei das Aufnahmefach für die Gegenstände durch eine Klappe verschlossen ist;
- Fig. 2: den Rucksack der Figur 1, wobei die Klappe geöffnet ist und
- Fig. 3 bis 5: Weiterbildungen der Erfindung.

Die Figur 1 zeigt in schematischer Darstellung einen Rucksack 1, der für Wandertouren, insbesondere aber für Berg- und Skitouren, geeignet ist. Der Rucksack 1 ist beispielsweise über eine obere Öffnung, die durch einen Deckel 2 verschlossen ist, zugänglich. Die Tragegurte des Rucksackes sind mit 3 bezeichnet. Das Bezugszeichen 11 bezeichnet die dem Träger des Rucksackes 1 zugewandte Rückenseite 11 desselben.

An einer leicht zugänglichen Stelle, vorzugsweise im unteren Bereich des Rucksackes 1 ist ein sich nach außen öffnendes Aufnahmefach 12 (siehe Figur 2) für mehrere Gegenstände, z.B. für ein Getränkebehältnis 6 vorgesehen. Vorzugsweise öffnet sich das Aufnahmefach 12 zu einer Seite des Rucksackes, so daß es bei geschultertem Rucksack entweder für die rechte oder linke Hand des Rucksackträgers besonders leicht zugänglich ist. Zweckmäßigerweise verläuft das Aufnahmefach in der Querrichtung des Rucksackes von einer Seite in Richtung auf die andere Seite des Rucksackes.

Wie dies aus der Figur 1 ersichtlich ist, ist dem Aufnahmefach 12 zweckmäßigerweise eine Verschlußeinrichtung, vorzugsweise in der Form einer Klappe 4 zugeordnet, die das Aufnahmefach 12 im geschlossenen Zustand (Figur 1) verschließt und im geöffneten Zustand (Figur 2) freigibt. Die Klappe 4 weist vorzugsweise die Form eines das Aufnahmefach 12 im geschlossenen Zustand überdeckenden Textil- oder Kunststoffbereiches auf, der an die Außenfläche des Rucksackes 1, vorzugsweise an eine Seitenfläche desselben angesetzt ist. Zweckmäßigerweise besteht die Klappe 4 aus demselben Material wie die Rucksackwände. Die Klappe 4 kann über eine nicht näher dargestellte Verriegelungseinrichtung 13, die beispielsweise die Form eines Klettverschlusses oder eines Rundumreißverschlusses aufweist, mit der entsprechenden Seitenfläche des Rucksackes verbunden werden. Die Verwendung der genannten Verriegelungseinrichtungen ist besonders vorteilhaft, weil diese mit einer Hand geöffnet und geschlossen werden können.

Zur bereits erwähnten Aussteifung des sich nach außen öffnenden Aufnahmefaches 12 wird in dieses Aufnahmefach 12 besonders bevorzugt als Aussteifungseinrichtung ein in der Figur 3 dargestelltes Rohr 5, das vorzugsweise aus Kunststoff besteht, eingeschoben, wobei der Außenumfang des Rohres 5 an das Aufnahmefach 12 und der Innendurchmesser des Rohres 5 an die Gestalt des Getränkebehältnisses 6 angepaßt sind. Vorzugsweise weisen das Aufnahmefach 12 und das Rohr 5 einen kreisförmigen Querschnitt auf. Um das Rohr 5 möglichst leicht zu machen, können in seiner Wandung Öffnungen 51 (siehe Figur 3) vorgesehen sein.

Besonders vorteilhaft ist es, wenn die das Aufnahmefach 12 aussteifende Aussteifungseinrichtung gemäß Figur 4 aus einem zu einem Zylinder geformten Draht oder Kunststoffgeflecht 5' besteht, da dieses ein besonders kleines Gewicht aufweist.

Gemäß Figur 5, die eine Aufsicht von vorne auf das Rohr 5 der Figur 3 oder die Aussteifungseinrichtung 5' der Figur 4 zeigt, ist der Querschnitt des Rohres 5 bzw. der Aussteifungseinrichtung 5' durch eine Querwand 54 in mehrere, beispielsweise zwei Fächer 52, 53 unterteilt, wobei in das eine Fach 52 z.B. das Getränkebehältnis 6 und in das andere Fach 53 andere Gegenstände 16, wie beispielsweise Verbandszeug, Medikamente oder dergleichen eingebracht werden, die ebenfalls möglichst schnell erreichbar sein sollen. Dabei ist das das Getränkebehältnis 6 aufnehmende Fach 52 vorzugsweise wenigstens entlang eines Teilbereiches seines Umfanges an die Form des Getränkebehältnisses angepaßt, so daß dieses gegen seitliche Bewegungen gesichert ist. Zweckmäßigerweise weist die Trennwand 54 einen Bereich auf, der einen Teil des Umfanges des Getränkebehältnisses 6 an einer Seite symmetrisch zur Längsachse der Versteifungseinrichtung 5, 5' umgibt, die dem Auflageort des Getränkebehälters 6 auf der Versteifungseinrichtung 5, 5' gegenüberliegt.

## Patentansprüche

1. Rucksack mit einem von außen her für eine Hand eines Rucksackträgers zugänglichen Aufnahmefach, das sich zu einer Seite des Rucksackes öffnet und sich im unteren Bereich des Rucksackes befindet, dadurch gekennzeichnet, daß der Querschnitt des Aufnahmefaches (12) durch wenigstens eine Querwand (54) in mehrere Fächer (52, 53) zur Aufnahme verschiedener Gegenstände unterteilt ist.

2. Rucksack nach Anspruch 1, dadurch gekennzeichnet, daß das Aufnahmefach in der Querrichtung des Rucksackes verläuft.

3. Rucksack nach Anspruch 1 oder 2, dadurch gekennzeichnet, daß das Aufnahmefach (12) an den Bodenbereich des Rucksackes angrenzt.

4. Rucksack nach einem der Ansprüche 1 bis 3, dadurch gekennzeichnet, daß das Aufnahmefach (12) durch eine Verschlußeinrichtung verschließbar ist.

5. Rucksack nach Anspruch 4, dadurch gekennzeichnet, daß die Verschlußeinrichtung die Form einer Klappe (4) mit einer Verriegelungseinrichtung (13) aufweist, durch die die Klappe (4) in einer das Aufnahmefach (12) überdeckenden Position am Rucksack befestigbar ist.

6. Rucksack nach einem der Ansprüche 1 bis 7, dadurch gekennzeichnet, daß die Klappe (4) an einer Seitenfläche des Rucksackes befestigt ist und daß die Verriegelungseinrichtung (13) die Form eines Reiß- oder Klettverschlusses aufweist.

7. Rucksack nach einem der Ansprüche 1 bis 6, dadurch gekennzeichnet, daß in dem Aufnahmefach (12) eine Aussteifungseinrichtung angeordnet ist.

8. Rucksack nach Anspruch 7, dadurch gekennzeichnet, daß die Aussteifungseinrichtung die Form eines an die Gestalt des Aufnahmefaches (12) angepaßten Rohrteiles (5) aufweist.

9. Rucksack nach Anspruch 8, dadurch gekennzeichnet, daß das Rohrteil (5) aus Kunststoff oder Leichtmetall besteht.

10. Rucksack nach Anspruch 8 oder 9, dadurch gekennzeichnet, daß in der Wandung des Rohrteiles (5) Öffnungen (51) vorgesehen sind.

11. Rucksack nach Anspruch 7, dadurch gekennzeichnet, daß die Aussteifungseinrichtung die Form eines zu einem Zylinder geformten Draht- oder Kunststoffgeflechtes (5') aufweist, das an die Gestalt des Aufnahmefaches (12) angepaßt ist.

12. Rucksack nach einem der Ansprüche 1 bis 10, dadurch gekennzeichnet, daß das Aufnahmefach (12) einen kreisförmigen Querschnitt besitzt.

13. Rucksack nach einem der Ansprüche 7 bis 12, dadurch gekennzeichnet, daß die Aussteifungseinrichtung einen kreisförmigen Querschnitt besitzt.

14. Rucksack nach einem der Ansprüche 1 bis 13, dadurch gekennzeichnet, daß eines der Fächer (52, 53) wenigstens teilweise an die Gestalt eines Getränkebehältnisses (6) mit einem kreisförmigen Querschnitt angepaßt ist.

## Claims

1. A rucksack having a compartment accessible from outside for a hand of a rucksack wearer, which opens on one side of the rucksack and is located in the lower region of the rucksack,
**characterised in that** the cross section of the compartment (12) is divided by at least one transverse wall (54) into several sub-compartments (52, 54) to house various objects.

2. A rucksack according to Claim 1,
**characterised in that** the compartment extends in the transverse direction of the rucksack.

3. A rucksack according to Claim 1 or 2,
**characterised in that** the compartment (12) is adjacent to the base region of the rucksack.

4. A rucksack according to one of Claims 1 to 3,
**characterised in that** the compartment (12) can be closed by a sealing device.

5. A rucksack according to Claim 4,
**characterised in that** the sealing device takes the form of a flap (4) with a locking device (13), by which the flap (4) can be attached to the rucksack in a position covering the compartment (12).

6. A rucksack according to one of Claims 1 to 7,
**characterised in that** the flap (4) is attached to a side face of the rucksack,
**and in that** the locking device (13) takes the form of a zip or velcro fastener.

7. A rucksack according to one of Claims 1 to 6,
**characterised in that** a bracing device is disposed in the compartment (12).

8. A rucksack according to Claim 7,
**characterised in that** the bracing device takes the form of a tube part (5) adapted to the shape of the compartment (12).

9. A rucksack according to Claim 8,
**characterised in that** the tube part (5) is made from plastics or light metal.

10. A rucksack according to Claim 8 or 9,
**characterised in that** openings (51) are provided in the wall of the tube part (5).

11. A rucksack according to Claim 7,
**characterised in that** the bracing device takes the form of a wire or plastic mesh (5') shaped to a cylinder, which is adapted to the shape of the compartment (12).

12. A rucksack according to one of Claims 1 to 10, **characterised in that** the compartment (12) has a circular cross section.

13. A rucksack according to one of Claims 7 to 12, **characterised in that** the bracing device has a circular cross section.

14. A rucksack according to one of Claims 1 to 13, **characterised in that** one of the sub-compartments (52, 53) is adapted at least partially to the shape of a beverage container (6) having a circular cross section.

## Revendications

1. Sac à dos comportant un compartiment auquel une main d'une personne portant le sac à dos peut accéder de l'extérieur, lequel compartiment est ouvert en direction d'un côté du sac à dos et est situé dans la partie inférieure dudit sac à dos, caractérisé par le fait que la section transversale du compartiment (12) est subdivisée par au moins une cloison (54) transversale en plusieurs cases (52, 53) pouvant recevoir différents objets.

2. Sac à dos selon la revendication 1, caractérisé par le fait que le compartiment s'étend dans la direction transversale du sac à dos.

3. Sac à dos selon la revendication 1 ou 2, caractérisé par le fait que le compartiment (12) est contigu à la partie de fond du sac à dos.

4. Sac à dos selon l'une des revendications 1 à 3, caractérisé par le fait que le compartiment (12) peut être fermé à l'aide d'un dispositif de fermeture.

5. Sac à dos selon la revendication 4, caractérisé par le fait que le dispositif de fermeture se présente sous la forme d'un rabat (4) pourvu d'un moyen (13) de verrouillage grâce auquel le rabat (4) peut être fixé au sac à dos, dans une position dans laquelle il recouvre le compartivement (12).

6. Sac à dos selon l'une des revendications 1 à 5, caractérisé par le fait que le rabat (4) est fixé à une surface latérale du sac à dos et par le fait que le dispositif de verrouillage (13) se présente sous la forme d'une fermeture à glissière ou d'une fermeture à ruban auto-aggripant.

7. Sac à dos selon l'une des revendications 1 à 6, caractérisé par le fait qu'un dispositif de rigidification est placé dans le compartiment (12).

8. Sac à dos selon la revendication 7, caractérisé par le fait que le dispositif de rigidification se présente sous la forme d'un tronçon de tube (5) adapté à la forme du compartiment (12).

9. Sac à dos selon la revendication 8, caractérisé par le fait que le tronçon de tube (5) est en matériau synthétique ou en alliage léger.

10. Sac à dos selon la revendication 8 ou 9, caractérisé par le fait que des ouvertures (51) sont prévues dans la paroi du tronçon de tube (5).

11. Sac à dos selon la revendication 7, caractérisé par le fait que le dispositif de rigidification se présente sous la forme d'un entrelacement (5') de fil métallique ou de matériau synthétique conformé en cylindre, qui est adapté à la forme du compartiment (12).

12. Sac à dos selon l'une des revendications 1 à 10, caractérisé par le fait que le compartiment (12) a une section transversale circulaire.

13. Sac à dos selon l'une des revendications 7 à 12, caractérisé par le fait que le dispositif de rigidification a une section transversale circulaire.

14. Sac à dos selon l'une des revendications 1 à 13, caractérisé par le fait que l'une des cases (52, 53) est au moins partiellement adaptée à la forme d'un récipient (6) à boissons de section transversale circulaire.
